# EUROPÄISCHE PATENTSCHRIFT

(11) **EP 1 894 638 B1**
(45) Veröffentlichungstag und Bekanntmachung des Hinweises auf die Patenterteilung: **22.10.2008**
(21) Anmeldenummer: 07015430.7
(22) Anmeldetag: 07.08.2007
(51) Int. Cl.: B08B 9/02, E03F 9/00

(54) **Verfahren zum Spülen einer Druckrohrleitung und Abwasserfördervorrichtung**
Method for rinsing a penstock and wastewater transport device
Procédé destiné à laver une conduite sous pression et dispositif d'évacuation des eaux usées

(30) Priorität: 02.09.2006 DE 102006041482
(43) Veröffentlichungstag der Anmeldung: 05.03.2008
(73) Patentinhaber: Jung Pumpen GmbH, 33803 Steinhagen (DE)
(72) Erfinder: Gräbitz, Nobert, 3379o Halle/Westf. (DE)
(74) Vertreter: Schober, Mirko

(56) Entgegenhaltungen:
- EP-A- 0 244 811
- DE-A1- 3 538 449
- DE-A1- 3 642 611
- DE-A1- 4 125 315
- DE-U1- 8 706 967
- US-A1- 2003 131 886

## Beschreibung

Die Erfindung betrifft ein Verfahren nach dem Oberbegriff von Anspruch 1 sowie eine entsprechende Abwasserfördervorrichtung nach dem Oberbegriff von Anspruch 10. Ein entsprechendes Verfahren und eine entsprechende Vorrichtung sind z.B. aus DE 28 50 202 C2 bekannt.

Druckrohrleitungen, durch welche in Abwasserfördervorrichtungen über eine Pumpe chargenweise Abwasser aus einem Abwassersammelschacht geleitet wird, müssen in regelmäßigen Abständen gespült werden. Dies ist erforderlich, weil die in der Druckrohrleitung während der Betriebspausen der Pumpe stehenden Abwässer biologische Frachten enthalten, die bei langem Ruhen in der Druckrohrleitung biologische Prozesse in Gang setzen, was zu Geruchsentwicklung aufgrund entstehender Zersetzungs- und Fäulnisprozesse führt. Zur Spülung solcher Druckrohrleitungen wird in regelmäßigen Zeitintervallen die Druckrohrleitung in aller Regel mit Druckluft durchgespült, so daß möglichst keine biologischen Rückstände in der Druckrohrleitung verbleiben.

Entsprechende periodische Spülvorgänge sind z.B. in DE 37 16 204 A1 beschrieben, in der ein Verfahren zur Verbesserung des Durchflusses eines Abflußrohres in der Abwasserkanalisation dargestellt ist. Bei dem bekannten Verfahren wird ein starker Strahl mit Spülwasser in regelmäßigen Abständen in die Kanalisation eingeleitet. Ziel der Spülung ist es also, das Volumen der Druckrohrleitung wenigstens einmal in einem vorgegebenen Zeitintervall komplett auszutauschen. Ein weiteres Verfahren so wie eine weitere Vorrichtung mit periodischen Spülvorgänge sind in der D 8 706 967 U1 beschrieben.

Das genannte regelmäßige Spülen der Druckrohrleitungen ist aus verschiedenen Gründen unökonomisch, da die Spülvorgänge auch dann erfolgen, wenn das Spülen der Druckrohrleitung aufgrund der Menge des inzwischen angefallenen Abwassers gar nicht erforderlich wäre.

Aufgabe der vorliegenden Erfindung ist es daher, das eingangs genannte Verfahren und die genannte Abwasserfördereinrichtung dahingehend zu verbessern, daß eine ökonomischere Spülung der Druckrohrleitung erfolgt.

Gelöst wird diese Aufgabe durch Verfahren mit den Merkmalen des Anspruchs 1 bzw. eine Abwasserfördervorrichtung mit den Merkmalen des Anspruchs 10. Vorteilhafte Ausführungsformen finden sich in den Unteransprüchen.

Erfindungsgemäß wird das über die im Abwasserschacht befindliche, mit der Druckrohrleitung verbundene Pumpe während eines vorgegebenen Zeitintervalls ggf. durch mehrere Pumpvorgänge geförderte Volumen mit dem Volumen der Druckrohrleitung verglichen. Ist das durch die Pumpe geförderte Volumen größer als das oder gleich dem Volumen der Druckrohrleitung, wird kein Spülzyklus durchgeführt. Steht ein vorgegebener Spülzyklus unmittelbar bevor, wird dieser Spülzyklus wie vorgegeben durchgeführt.

Ist in der vorgegebenen Zeit weniger Abwasser gefördert worden, d.h. das Volumen der Druckrohrleitung nicht wenigstens einmal während dieser Zeitperiode ausgetauscht worden, so erfolgt ein außerplanmäßiger Spülvorgang sofort. Alternativ kann die Erfassung des Volumens auch über die Einschaltzeiten der Pumpe erfolgen. Dann werden die während eines bestimmten Zeitintervalls vorliegenden, aufaddierten Einschaltzeiten der Pumpe mit einer vorgegebenen Zeit verglichen, die im wesentlichen der Zeit entspricht, innerhalb derer der Inhalt der Druckrohrleitung durch die angeschlossene Pumpe einmal ausgetauscht wird.

Durch das erfindungsgemäße Verfahren wird erreicht, daß von der Pumpe gefördertes, noch in der Druckrohrleitung stehendes Abwasser sooft wie erforderlich ausgetauscht wird, so daß nachteilige biologische Abbauprozesse in der Druckrohrleitung nicht ermöglicht werden.

Das erfindungsgemäße Verfahren wird nachfolgend anhand eines Flußdiagramms schematisch näher erläutert.

Das Verfahren wird bevorzugt für Abwasserfördervorrichtungen eingesetzt, welche einen Pump- bzw. Sammelschacht 1 aufweisen, der über einen Abwasserzulauf 2 mit Abwasser und optional über einen Regenwasserzulauf 3 mit Regenwasser beschickt wird. Im Schacht 1 ist eine Pumpe vorgesehen, welche das im Schacht 1 gesammelte Wasser über eine Druckrohrleitung abpumpt.

Die Vorrichtung umfaßt außerdem einen Spülkompressor 4, der die Druckrohrleitung bei Bedarf durchspült.

Bevorzugt erfolgt die Durchspülung mit Luft, grundsätzlich sind jedoch andere gasförmige oder flüssige Substanzen denkbar. So könnte die Spülung etwa auch über eine an die Druckrohrleitung angeschlossene Wasserzuleitung gespült werden. In diesem Fall können statt des Kompressors 4 z.B. eine Pumpe und ein zur Druckrohrleitung führendes Magnetventil eingesetzt werden, welches im Spülfall geöffnet wird.

Die erfindungsgemäße Vorrichtung verfügt zur Initiierung des Spülvorgangs über eine Steuerung, die abhängig von der vorhandenen Abwassermenge entscheidet, ob ein Spülvorgang erforderlich ist oder nicht. Das Steuerverfahren wird nachfolgend beschrieben.

Die Steuerung ist im Ausgangszustand so eingestellt, daß eine Spülung der Druckrohrleitung in regelmäßigen Abständen ΔT, d. h. zu den Spülzeiten Tₘ = mΔT erfolgt. Da die zulaufende Abwassermenge nicht zeitlich konstant ist und damit die in einer Zeitspanne ΔT₀ liegenden Pumpvorgänge mitunter stark variieren, wertet die erfindungsgemäße Steuerung die in diesem Intervall erfolgenden Pumpvorgänge aus und paßt die Spülzeitpunkte auf derartige Gegebenheiten an.

Hierzu werden die von der Pumpe geförderten Volumina direkt oder indirekt über die Messung von anderen physikalischen Größen erfaßt. Je nach Menge des anfallenden Abwassers im Schacht 1 führt die Pumpe in einem zu betrachtenden Zeitintervall ΔT₀ (bevorzugt gilt ΔT₀ = ΔT) gar keinen, einen oder auch mehrere Pumpvorgänge aus.

Entsprechend werden durch die an die Pumpe angeschlossene Druckrohrleitung, die das Volumen V_{D} aufweist, in n Pumpvorgängen entsprechende Volumina V₁, V₂, ..., Vₙ an Wasser befördert, so daß das in Zeitintervall ΔT₀ geförderte Gesamtvolumen V_{ges} (ΔT₀) = V₁+V₂+...+Vₙ beträgt. Erfindungsgemäß ist eine Spülung der Druckrohrleitung dann erforderlich, wenn während der vorgegebenen Zeit ΔT₀ das Leitungsvolumen V_{D} der Druckrohrleitung nicht wenigstens einmal vollständig ausgetauscht worden ist. Hat in Zeitintervall ΔT₀ kein vollständiger Austausch stattgefunden, besteht die Gefahr, daß bei der biologischen Fracht im Abwasser Fäulnisprozesse einsetzen, die durch die regelmäßige Spülung gerade umgangen werden sollen.

Liefert daher der Vergleich der Volumina V_{ges} (ΔT₀) und V_{D}, daß V_{ges} kleiner ist als V_{D}, daß also im Intervall ΔT₀ das Volumen der Druckrohrleitung durch Pumpvorgänge nicht ausgetauscht wurde, so wird die Steuerung einen Einschaltbefehl an den Druckrohrspülkompressor (DRS) übermitteln, um die Druckrohrleitung zu spülen. Gilt hingegen V_{ges} (ΔT₀) ≥ V_{D}, so wurde durch die in ΔT₀ erfolgten Pumpvorgänge ein hinreichendes Volumen ausgetauscht und ein sofortiger Spülvorgang ist nicht erforderlich, so daß der nächste turnusmäßige Spülzeitpunkt Tₘ abgewartet werden kann.

Bevorzugt kann auch dann auf den nächsten turnusmäßigen Spülvorgang zurückgegriffen werden, wenn zwar das Druckrohrleitungsvolumen im Intervall ΔT₀ noch nicht vollständig ausgetauscht wurde, der infolge dessen generierte Einschaltbefehl an den DRS jedoch zu einem zeitnah zum nächsten turnusmäßigen Spülzeitpunkt Tₘ liegenden Zeitpunkt t ausgegeben wird. In diesem Fall wird also geprüft, ob der zeitliche Abstand zwischen Tₘ und dem aktuellen Zeitpunkt t kleiner als ein vorgegebener Wert δt ist. Falls dies zutrifft, wird der DRS-Kompressor zum vorgegebenen Zeitpunkt Tₘ eingeschaltet, falls nicht, erfolgt der Spülvorgang sofort.

Nach einer bevorzugten Variante des Verfahrens werden die weiteren turnusmäßigen Spülzeitpunkte Tₘ im Falle einer sofortigen Spülung zum Zeitpunkt t entsprechend angepaßt, d. h. die in regelmäßigen Abständen ΔT erfolgenden Spülvorgänge werden vom Zeitpunkt t an berechnet (Tₘ = t + mΔT). So ist das erfindungsgemäße System in der Lage, immer dann einen Spülvorgang der Druckrohrleitung einzuleiten, wenn dieser auch erforderlich ist. Insbesondere ist das System in der Lage, auf die Menge des anfallenden Abwassers dynamisch zu reagieren.

Bei Anlagen, bei denen der Schacht 1 einen Regenwasserzulauf 3 aufweist, kann das anfallende Regenwasser bei der Initiierung von Spülvorgängen berücksichtigt werden. Meldet ein Regensensor 3a beispielsweise an die Steuerung, daß in Kürze eine hinreichende Menge an Wasser im Schacht 1 vorhanden und so die Möglichkeit gegebenen sein wird, durch Pumpvorgänge das Leitungsvolumen V_{D} vollständig auszutauschen, so wird der Spülvorgang unterbrochen.

In der vorstehenden Beschreibung wurde die erfindungsgemäße Steuerung des Spülvorganges auf der Grundlage eines Vergleichs des Volumens der Druckrohrleitung V_{D} mit dem innerhalb eines Zeitintervalls von der Pumpe durch die Druckrohrleitung geförderten Gesamtvolumens V_{ges}(ΔT₀) erläutert. Grundsätzlich ist es jedoch für die Steuerung des Spülvorganges nicht zwingend erforderlich, das Volumen direkt zu bestimmen bzw. zu erfassen. Bevorzugt ist vorgesehen, anstelle der Erfassung des Volumens V_{ges} lediglich die Einschaltzeiten der Pumpe im Intervall ΔT₀ zu addieren und das Additionsergebnis anschließend mit einem vorgegebenen Zeitwert zu vergleichen. Dieser vorgegebene Zeitwert wird in Abhängigkeit der Förderleistung der Pumpe und dem Volumen der Druckrohrleitung bestimmt und entspricht in etwa der Zeit, die benötigt wird, um ein Wasservolumen zu fördern, welches dem Volumen der Druckrohrleitung V_{D} entspricht. Durch diese indirekte Messung des von der Pumpe geförderten Volumens sind aufwendigere Durchflußmeßeinrichtungen nicht erforderlich, es muß lediglich die Betriebsdauer der Pumpe erfaßt werden.

In der Praxis wird die Förderleistung der Pumpe von äußeren Faktoren beeinflußt. So hängt die Förderleistung der Pumpe (und damit das von der Pumpe geförderte Volumen) vom momentanen Widerstand in der Druckrohrleitung ab. Ist der Füllungsgrad der Druckrohrleitung groß, pumpt die Pumpe gegen einen großen Widerstand an. Abhängig vom Füllungsgrad in der Druckrohrleitung, bzw. deren Widerstand, verändert sich demnach der Betriebspunkt der Pumpe während des Pumpvorgangs.

Dies hat zur Folge, daß sich die Förderleistung der Pumpe während des Pumpvorgangs ändert. Daraus ergibt sich, daß der vorgegeben Zeitwert, der mit den aufsummierten Einschaltzeiten der Pumpe zu vergleichen ist und den man aus der Pumpenkennlinie erhält, nur ein ungefähres Maß für das tatsächlich von der Pumpe im Zeitintervall ΔT₀ geförderte Volumen darstellt. Erfindungsgemäß kann eine Veränderung der Förderleitung durch die Steuerung erfaßt werden, indem die Stromaufnahme der Pumpe gemessen und daraus der veränderliche Betriebspunkt (die zeitlich veränderliche Förderleistung) der Pumpe angenähert wird. Hierdurch wird die Genauigkeit der Mengenbestimmung erhöht.

## Patentansprüche

1. Verfahren zum Spülen einer Druckrohrleitung, bei dem eine Druckrohrleitung in zeitlichen Abständen ΔT gespült wird,
**gekennzeichnet durch**
a) Erfassen einer physikalischen Größe zur Bestimmung des Maßes für die innerhalb eines vorgegebenen Zeitintervalls ΔT₀ **durch** die Druckrohrleitung in einem oder mehreren Pumpvorgängen beförderte Wassermenge;
b) Spülen der Druckrohrleitung erst zum nächsten planmäßig vorgegebenen Spülzeitpunkt, wenn zu einem Zeitpunkt t entweder:
b1) die Wassermenge einen vorgegebenen Richtwert, insb. Mindestrichtwert, erreicht, der ein direktes oder indirektes Maß für das Volumen der Druckrohrleitung darstellt,
oder
b2) die Zeitdifferenz vom Zeitpunkt t zum nächsten vorgegebenen Spülzeitpunkt einen vorgegebenen Wert δt unterschreitet;
anderenfalls
c) sofortiges Spülen der Druckrohrleitung.

2. Verfahren nach Anspruch 1,
**dadurch gekennzeichnet,**
**daß** in Schritt a) die Gesamtlaufzeit der Pumpe im Zeitintervall ΔT₀ erfaßt und dieser Wert in Schritt b) mit einer vorgegebenen Zeit verglichen wird.

3. Verfahren nach Anspruch 1,
**dadurch gekennzeichnet,**
**daß** in Schritt a) das Gesamtfördervolumen (V_{ges}) der Pumpe im Zeitintervall ΔT₀ erfaßt und dieser Wert in Schritt b) mit dem Volumen (V_{D}) der Druckrohrleitung verglichen wird.

4. Verfahren nach einem der vorherigen Ansprüche,
**dadurch gekennzeichnet,**
**daß** zur Ermittlung der Wassermenge die Strom- bzw. Leistungsaufnahme der Pumpe während des Pumpvorgangs erfaßt wird.

5. Verfahren nach einem der vorherigen Ansprüche,
**dadurch gekennzeichnet,**
**daß** die Spülzeitpunkte in Abhängigkeit des gepumpten Wasseraufkommens festgelegt werden.

6. Verfahren nach einem der vorherigen Ansprüche,
**dadurch gekennzeichnet,**
**daß** nach Ausführen des Schritts c) zum Zeitpunkt t der nächste planmäßige Spülzeitpunkt auf t + ΔT gesetzt wird.

7. Verfahren nach einem der vorherigen Ansprüche,
**dadurch gekennzeichnet,**
**daß** die Intervalle zwischen den vorgegebenen Spülzeitpunkten gleich groß sind.

8. Verfahren nach Anspruch 7,
**dadurch gekennzeichnet,**
**daß** ΔT₀ = ΔT gilt.

9. Verfahren nach einem der vorherigen Ansprüche,
**dadurch gekennzeichnet,**
**daß** der Spülvorgang bei Überschreiten einer bestimmten Zulaufmenge an Wasser zur Pumpe unterbrochen wird.

10. Abwasserfördervorrichtung mit einem Abwassersammelschacht, einer Pumpe zum Fördern von Abwasser aus dem Abwassersammelschacht (1), einer Spülvorrichtung (4) zum Spülen einer an die Pumpe angeschlossene Druckrohrleitung sowie einer Steuereinrichtung zum Ein- und Ausschalten der Spülvorrichtung (4),
**dadurch gekennzeichnet,**
**daß** die Steuereinrichtung mit einer Datenerfassungseinrichtung in Verbindung steht, welche die physikalischen Größen erfaßt, die die von der Pumpe innerhalb eines vorgegebenen Zeitintervalls (ΔT₀) geförderte Wassermenge repräsentieren,
wobei die Steuereinrichtung dazu ausgelegt ist, in Abhängigkeit der erfaßten Wassermenge einen Spülvorgang
- in vorgegebenen Zeitabständen zu initiieren, wenn zu einem Zeitpunkt t entweder:
a) die Wassermenge einen vorgegebenen Richtwert, insb. Mindestrichtwert, erreicht, der ein direktes oder indirektes Maß für das Volumen der Druckrohrleitung darstellt,
oder
b) die Zeitdifferenz vom Zeitpunkt t zum nächsten vorgegebenen Spülzeitpunkt einen vorgegebenen Wert δt unterschreitet;
- sofort zum momentanen Zeitpunkt t zu initiieren, wenn keine der Bedingungen a), b) zutrifft.

11. Abwasserfördervorrichtung nach Anspruch 10,
**dadurch gekennzeichnet,**
**daß** ein Regenwasserzulauf (3) zum Abwassersammelschacht (1) vorgesehen ist, wobei die Steuereinrichtung weiter dazu ausgelegt ist, bei Überschreiten einer bestimmten Wassermenge im Regenwasserzulauf einen Spülvorgang zu unterbrechen oder zu beenden.

12. Abwasserfördervorrichtung nach einem der Ansprüche 10 oder 11,
**dadurch gekennzeichnet,**
**daß** die Steuereinrichtung zur Durchführung eines Verfahrens nach einem der Ansprüche 1 bis 9 ausgelegt ist.

## Claims

1. Method for rinsing a penstock, wherein a penstock is rinsed at intervals ΔT,
**characterised by**
a) determination of a physical value for measuring the quantity of water transported within a predefined interval ΔT₀ through the penstock in one or more pumping processes,
b) rinsing of the penstock not until the next scheduled predefined rinse time if at a time t either
b1) the quantity of water reaches a predefined guide value, in particular a minimum guide value, which represents a direct or indirect measure for the volume of the penstock,
or
b2) the time difference from time t to the next predefined rinse time falls below a predefined value δt, otherwise
c) immediate rinsing of the penstock.

2. Method according to claim 1,
**characterised in that**
the total running time of the pump in the interval Δt is determined in step a) and this value is compared with a predefined time in step b).

3. Method according to claim 1,
**characterised in that**
the total transported volume (Vgₑₛ) of the pump in the interval ΔT₀ is determined in step a) and this value is compared with the volume (V_{D}) of the penstock in step b).

4. Method according to one of the preceding claims,
**characterised in that**
the current or power consumption of the pump during the pumping process is determined in order to ascertain the quantity of water.

5. Method according to one of the preceding claims,
**characterised in that**
the rinsing times are fixed in dependence upon the quantity of water pumped.

6. Method according to one of the preceding claims,
**characterised in that** after step c) has been carried out at time t the next scheduled rinsing time is set to t + ΔT.

7. Method according to one of the preceding claims,
**characterised in that**
the intervals between the predefined rinsing times are equal.

8. Method according to claim 7,
**characterised in that**
ΔT₀ = ΔT applies.

9. Method according to one of the preceding claims,
**characterised in that**
the rinsing process is interrupted if a certain supply quantity of water to the pump is exceeded.

10. Wastewater transport device with a wastewater collection tank, a pump for conveying wastewater from the wastewater collection tank (1), a rinsing device (4) for rinsing a penstock connected to the pump and also a control device for switching on and off the rinsing device (4),
**characterised in that**
the control device is connected to a data detection device which determines the physical values which represent the quantity of water transported by the pump within a predefined interval (ΔT₀),
whereby the control device is designed, in dependence upon the determined quantity of water,
- to initiate a rinsing process at predefined intervals if at a time t
either
a) the quantity of water reaches a predefined guide value, in particular a minimum guide value, which represents a direct or indirect measure for the volume of the penstock,
or
b) the time difference from time t to the next predefined rinse time falls below a predefined value δt,
- to immediately initiate a rinsing process at the present time t if neither of the conditions a), b) applies.

11. Wastewater transport device according to claim 10, **characterised in that**
a rainwater feed pipe (3) to the wastewater collection tank (1) is provided, whereby the control device is further designed to interrupt or end a rinsing process in case of falling short of a determined quantity of water in the rainwater feed pipe.

12. Wastewater transport device according to one of the claims 10 or 11,
**characterised in that**
the control device is designed to carry out a process according to one of the claims 1 to 9.

## Revendications

1. Procédé pour laver une conduite sous pression, au cours duquel une conduite sous pression est lavée à des intervalles de temps ΔT,
**caractérisé par**
a) saisie d'une grandeur physique pour la détermination de la valeur de quantité d'eau transportée dans la conduite sous pression, pendant un intervalle de temps alloué ΔT₀, au cours d'une ou de plusieurs opérations de pompage;
b) lavage de la conduite au moment de lavage alloué planifié en tant que suivant, seulement si à un moment t soit
b1) que la quantité d'eau atteigne une valeur de référence allouée, particulièrement une valeur de référence minimum, qui représente une mesure directe ou indirecte pour le volume de la conduite sous pression,
soit
b2) que la différence de temps entre le moment t et le moment de lavage alloué descende en dessous d'une valeur allouée δt;
sinon
c) lavage immédiat de la conduite sous pression.

2. Procédé selon la revendication 1,
**caractérisé en ce que**
lors de l'étape a) le temps total de fonctionnement de la pompe à intervalle ΔT₀ est saisi et que cette valeur est comparée au cours de l'étape b) avec un temps alloué.

3. Procédé selon la revendication 1,
**caractérisé en ce que**,
lors de l'étape a), le volume total (V_{ges}), transporté par la pompe dans l'intervalle ΔT₀ est saisi et cette valeur est comparée au cours de l'étape b) avec le volume (V_{D}) de la conduite sous pression.

4. Procédé selon l'une des revendications précédentes,
**caractérisé en ce que**,
pour la détermination de la quantité d'eau, la consommation de courant, respectivement la puissance absorbée par la pompe pendant le processus de pompage est saisi.

5. Procédé selon l'une des revendications précédentes,
**caractérisé en ce que**
les moments de lavage sont fixés en fonction de la quantité d'eau pompée.

6. Procédé selon l'une des revendications précédentes,
**caractérisé en ce que**,
après l'exécution de l'étape c), au moment t, le moment de lavage planifié suivant est fixé à t + ΔT.

7. Procédé selon l'une des revendications précédentes,
**caractérisé en ce que**
les intervalles entre les moments de lavage alloués sont de même grandeur.

8. Procédé selon la revendication 7,
**caractérisé en ce**
ΔT₀ = ΔT.

9. Procédé selon l'une des revendications précédentes,
**caractérisé en ce que**
l'opération de lavage est interrompue lorsque la quantité d'eau amenée à la pompe monte au-dessus d'une valeur prédéterminée.

10. Dispositif d'évacuation des eaux usées avec un puits collecteur d'eaux usées, une pompe pour le transport des eaux usées hors puits collecteur d'eaux usées (1), un dispositif de lavage (4) pour le lavage d'une conduite sous pression raccordée à la pompe, ainsi qu'un dispositif de commande pour la mise en marche et l'arrêt du dispositif de lavage (4),
**caractérisé en ce que**
le dispositif de commande est relié à un dispositif de saisie de données, lequel saisit les grandeurs physiques qui représentent la quantité d'eau transportée par la pompe au cours d'un intervalle de temps alloué ΔT₀,
le dispositif de commande étant conçu, en fonction de la quantité d'eau saisie, pour
- amorcer une opération de lavage si, à un moment t,
soit
a) que la quantité d'eau atteigne une valeur de référence allouée, en particulier une valeur de référence minimum, qui représente valeur directe ou indirecte pour le volume de la conduite sous pression,
soit
b) que la différence de temps entre le moment t et le moment de lavage alloué descende au-dessous d'une valeur allouée δ ;
- amorcer une opération de lavage immédiatement au moment instantané t si aucune des conditions a), b) n'est remplie.

11. Dispositif d'évacuation d'eaux usées selon la revendication 10,
**caractérisé en ce que**
un système d'alimentation en eau de pluie (3) du puits collecteur d'eaux usées (1) est prévu, le dispositif de commande étant de plus conçu pour interrompre ou terminer une opération de lavage quand une quantité d'eau prédéterminée est dépassée dans le système d'alimentation en eau de pluie.

12. Dispositif d'évacuation d'eaux usées selon l'une des revendications 10 ou 11,
**caractérisé en ce que**
le dispositif de commande est conçu pour l'exécution d'un procédé selon l'une des revendications 1 à 9.
